# EUROPÄISCHE PATENTSCHRIFT

(11) **EP 0 281 653 B1**
(45) Veröffentlichungstag und Bekanntmachung des Hinweises auf die Patenterteilung: **19.02.1992**
(21) Anmeldenummer: 87103459.1
(22) Anmeldetag: 10.03.1987
(51) Int. Cl.: B63B 35/08

(54) **Eisbrechendes Schiff**
Ice breaking ship
Navire brise-glace

(43) Veröffentlichungstag der Anmeldung: 14.09.1988
(73) Patentinhaber: Thyssen Nordseewerke GmbH, 26725 Emden (DE)
(72) Erfinder: Varges, Günter, Dipl.-Ing., D-2970 Emden (DE)
(74) Vertreter: Richter, Werdermann & Gerbaulet

(56) Entgegenhaltungen:
- DE-A- 2 112 333
- GB-A- 1 348 557
- GB-A- 1 349 382
- GB-A- 2 021 062

## Beschreibung

Die Erfindung betrifft ein eisbrechendes Schiff mit einem Schiffskörper mit im Vorschiff ausgebildeter größter Breite im Bereich der Eisbrech-Wasserlinie und mit Einrichtungen zum Vertrimmen und Beballasten.

Es ist bekannt, daß eisbrechende Schiffe wirkungsvoller Eis brechen können, je weiter die breiteste Stelle ihrer eisbrechenden Wasserlinie in Fahrtrichtung bei Vorwärtsfahrt nach vorn verlagert wird. Bei Rückwärts-Eisbrechfahrt verkehrt sich diese Verbesserung ins Gegenteil.

Für einige eisbrechende Schiffe mit speziellen Aufgaben, wie z.B. für Konvoi-Eisbrecher, ist jedoch nicht nur die Fähigkeit, effektiv vorwärts Eis brechen zu können, von Bedeutung, sondern in hohem Maße auch die Fähigkeit, schnell die Fahrtrichtung wechseln und auch in Rückwärtsfahrt eine Festeisdecke brechen zu können.

Durch die EP-A-00 97 002 ist ein Schiff gemäß dem Oberbegriff des Anspruchs 1 für eine Fahrt in offenem oder eisbedecktem Wasser mit einem oberhalb der Wasserlinie liegenden, pontonförmigen Vorschiff, das parallel zueinander verlaufende Seitenwände und eine sich über die gesamte Schiffsbreite erstreckende und im Unterwasserschiff eine ebene und stark nach vorn geneigt ausgebildete Stirnfläche aufweist, die nach hinten zu in einen Mittelkiel übergeht, und mit einem Hinterschiff und mit in diesem untergebrachten Antriebseinrichtungen, bekannt, bei dem die Seitenkanten im Übergangsbereich der Vorschiffsseitenwände zur Stirnfläche in Seitenkantenlängsrichtung verlaufend gekrümmt und gegenüber den von den Vorschiffsseitenwänden gebildeten Ebenen seitlich derart hervortretend sind, daß der Abstand zwischen den unter der Konstruktionswasserlinie liegenden Seitenkanten die größte Breite des Unterwasserschiffes bildet, wobei die Unterseiten der Spanten zwischen den beiden Seitenkanten von dem Punkt der Schiffslänge an, an dem die Stirnfläche in den Mittelkiel übergeht, bis zu dem Punkt, an dem dieser den Schiffsboden erreicht, querschiffs nach unten durchgewölbt oder durchgeknickt ausgebildet sind. Mit einem derartig ausgebildeten Schiff sollen die Bedingungen für den Scherbruch einer einteiligen Scholle aus der festen Eisdecke noch günstiger gestaltet und die Führung der Scholle unter das Wasser bei verminderter Gefahr der Schollenzerkleinerung zu vielen Bruchstücken verbessert werden, so daß das seitliche Verbringen der Scholle unter die feste Eisdecke noch zuverlässiger erzielt wird.

Wird bei einem derart ausgebildeten eisbrechenden Schiff die Vorwärtsfahrt auf der normalen Eisbrechwasserlinie und die Rückwärtsfahrt auf vertrimmter Wasserlinie vorgenommen, dann ergibt sich folgendes: Bei Vorwärtsfahrt wird in der Eisdecke durch zwei am Vorschiff vorgesehene seitliche Schneidkanten eine glatt geschnittene eisfreie Bruchrinne erzeugt und regelmäßig geformte, annähernd rechteckige Eisschollen werden seitlich unter die ungebrochene Eisdecke gefördert und aus dem Bereich der Propeller entfernt. Bei der Rückwärtsfahrt wird beispielsweise durch die die breiteste Stelle des Schiffskörpers bildenden, am Bug befindlichen, seitlich hervorstehenden Schneidkanten eine Bruchrinne im Eis erzeugt, indem das gebrochene Eis wie von einem Schneepflug an den Seiten emporgehoben wird. In diesem Fall ist weder der Eiskontakt der Propeller noch Brucheis in der Bruchrinne zu vermeiden.

Durch die DE-A-2 112 333 ist ein Frachtschiff für Fahrtrouten in Eis bekannt, das so ausgebildet ist, daß in der gebrochenen Rinne eine Eisstauung vermieden werden soll. Hierzu weist das Frachtschiff an der in Fahrtrichtung vorderen Schulter im Bereich der Schwimmwasserlinie beidseitig Anschwellungen auf, die in den Wasserlinien einerseits harmonisch in die sich zum Steven hin einschnürende Schiffsform eingestrakt sind und deren unstetiger Übergang in die Form des Mittelschiffs andererseits einem Eisbrechersteven nach Lage und Form vergleichbar ist. Die Längsschnitte haben hiernach eine für das Eisbrechen günstige Form, und zwar sowohl für Vorwärts- als auch Rückwärtsfahrt, wobei die Wasserlinien harmonisch in die sich zum Vorsteven hin verjüngende Schiffsform eingestrakt sind. Zum Mittschiff hin setzen sich die Anschwellungen mehr oder weniger abrupt ab. Eine solche Ausbildung ergibt eine größere Kopfbreite des Schiffes an der Schulter, d.h. an der Stelle, die am Übergang des meistens parallelen Mittelschiffes und der Verjüngung des Schiffskörpers zum Steven hin liegt. Gegenüber der Kopfbreite springt die Breite des Mittelschiffs mehr oder weniger abrupt zurück, um gegebenenfalls eine eisbrechende Funktion zu übernehmen. Derartige, das Vorschiff verbreiternde Anschwellungen können auch am Heck vorgesehen sein. Die beidseitig angebrachten Anschwellungen erstrecken sich bis in den Bereich des Flachkiels, so daß im Querschnitt diese Anschwellungen eine mit der Spitze nach unten gerichtete Keilform aufweisen, wobei die Dicke des Keiles in der Schwimmwasserlinie zu einer Verbreiterung führt, die gegenüber der Schiffskörperbreite größer und gegenüber dem Vorschiff mit beidseitigen Anschwellungen größer ist. Es wird jedoch keine Breite im Heckbereich erhalten, die gegenüber der Vorschiffsbreite größer ist.

Die Lage dieser Anschwellungen im Heckbereich wird dabei durch eine bei der Rückwärtsfahrt wirksame Schwimmlinie bestimmt, die von der normalen Schwimmwasserlinie dadurch abweichen kann, daß der Bug des Schiffes auf das feste Eis aufgelaufen ist und aus dem Wasser gehoben wird oder durch eine gewollte Vertrimmung diese Lage eingenommen hat. Die Verbreiterung des Schiffskörpers am Vorschiff oder im Heckbereich ist feststehender Ausbildungsbestandteil des Schiffskörpers. Im abgesenkten Zustand des Hecks tauchen die Anschwellungen weiter ein, so daß nur eine geringfügige Abweichung der bei der Rückwärtsfahrt wirksamen Schwimmwasserlinie von der normalen Schwimmwasserlinie gegeben ist. Wird keine erhöhte Leistung aufgebracht, dann wird die Schiffsleistung und somit die Fahrtgeschwindigkeit herabgesetzt, da die in der Schwimmwasserlinie liegende Schiffskörperverbreiterung einen erheblichen Widerstand entgegensetzt. Hinzu kommt, daß bei Rückwärtsfahrt und insbesondere bei einer Fahrt im Drehkreis keine wesentlichen Verbesserungen erreicht werden, da auch bei einem Vertrimmen des Schiffskörpers und dem damit erreichten Absenken des Hecks sich keine wesentliche Verbreiterung gegenüber der vorschiffsbreite des Schiffskörpers erreichen läßt.

Die Erfindung löst die Aufgabe, ein eisbrechendes Schiff der eingangs genannten Art mit besonderer Eignung für ein Eisbrechen in Rückwärtsfahrt und für ein Eisbrechen bei einer Fart im Drehkreis zu schaffen, bei dem optimale Vorwärtsfahrt- mit guten Rückwärtsfahrt-Eisbrecheigenschaften miteinander vereinigt sind.

Diese Aufgabe wird durch die im Patentanspruch 1 gekennzeichneten Merkmale gelöst.

Es hat sich gezeigt, daß bei einem derart ausgebildeten eisbrechenden Schiff optimale Vorwärtsfahrtmit guten Rückwärtsfahrt-Eisbrecheigenschaften vereinigt sind, was dadurch erreicht wird, daß die Schiffsform des Hinterschiffs so gestaltet ist, daß sich bei dessen Absenkung durch Vertrimmen oder Beballasten des Schiffes eine deutlich im Hinterschiff verbreiterte Wasserlinie einstellt, wobei nach einer weiteren Ausführungsform der Erfindung die Verbreiterung des Unterwasserschiffskörpers so gestaltet ist, daß bei Tiefertauchung des Hecks und bei Vorwärtsfahrt im Drehkreis von dem Schiffskörperüberstand des Hinterschiffs ein zweiter Eisbrechvorgang zur Außenseite der Drehkreis-Bruchrinne hin ausgelöst wird, der zur Rinnenverbreiterung und zur Verkleinerung des Drehkreis-Durchmessers führt. Besonders vorteilhaft ist dabei, daß, während der Schiffsbug gleichmäßig annähernd rechteckige Eisschollen erzeugt, von der seitlich am Hinterschiff vorgesehenen Brechschulter ein weiterer, die Bruchrinne verbreiternder und den Drehkreis verkleinernder Bruchvorgang ausgelöst wird, durch den weitere kleinere Eisschollen erzeugt werden, die größtenteils zusammen mit den vom Vorschiff gebrochenen Eisschollen seitlich unter die ungebrochene Eisdecke weggefördert werden. Hinzu kommt, daß bei einem derart ausgebildeten Schiff während der Rückwärtsfahrt kein Eis energieaufwendig aus dem Wasser gehoben werden muß.

Weitere, zweckmäßigere Ausgestaltungen der Erfindung sind Gegenstand der Unteransprüche.

Im folgenden wird der Gegenstand der Erfindung in den Zeichnungen näher erläutert. Es zeigt
Fig. 1 eine Seitenansicht eines eisbrechenden Schiffes mit angedeuteter normaler Eisbrechwasserlinie, vertrimmter Eisbrechwasserlinie und abgesenkter Eisbrechwasserlinie,
Fig.2 Ansichten von oben vor Wasserlinien von bekannten eisbrechenden Schiffen mit verschiedenen Vorschiffsformen zur wachsenden Verbesserung der Eisbrechleistung,
Fig 3 eine Seitenansicht eines bekannten eisbrechenden Schiffes mit angedeuteter normaler Eisbrechwasserlinie und vertrimmter Eisbrechwasserlinie,
Fig. 4 in einer Ansicht von oben das eisbrechende Schiff nach Fig. 3 bei Vorwärtsfahrt auf der normalen Eisbrechwasserlinie,
Fig. 5 in einer Ansicht von oben das eisbrechende Schiff nach Fig. 3 bei Rückwärtsfahrt auf vertrimmter Wasserlinie,
Fig. 6 in einer Ansicht von oben ein eisbrechendes Schiff für Vorwärtsfahrt-Drehkreisfahrten im Eis mit seitlich an dem Schiffskörper in dessen Hinterschiffsbereich vorgesehenen Brechschultern und
Fig. 7 in einer Ansicht von oben ein im Propellerstrahl angeordneter Ruder-Rotor.

In den Figuren ist mit 1 die normale Wasserlinie , mit 2 die Fahrtrichtung eines eisbrechenden Schiffes 100, mit 3 die vertrimmte Eisbrechwasserlinie, mit 3a die abgesenkte Eisbrechwasserlinie, mit 3 die vertrimmte Eisbrechwasserlinie bei einem eisbrechenden Schiff mit seitlich am Hinterschiff vorgesehenen Brechschultern 5 und mit 6 die von den Brechschultern 5 erzeugten Eisschollen bezeichnet. Das eisbrechende Schiff 100 besteht aus dem Schiffskörper 10, dessen Vorschiff bei 11 und dessen Hinterschiff bei 12 angedeutet sind; sein Bug ist mit 13 bezeichnet.

Fig. 1 in Verbindung mit Fig. 2 zeigt die wachsende Verbesserung der Eisbrechleistung von der WasserlinienForm A als schlechteste Form über die Wasserlinien-Form B bis zu der Wasserlinien-Form C als beste WasserlinienForm bekannter Schiffskörperausgestaltungen. In den Fig. 3 bis 5 ist am Beispiel des eingangs beschriebenen bekannten eisbrechenden Schiffes der Eisbrechvorgang bei Vorwärtsfahrt (Fig. 4) auf der normalen Eisbrechwasserlinie 1 und bei Rückwärtsfahrt (Fig. 5) auf der vertrimmten Eisbrechwasserlinie 3 aufgezeigt, wobei erkennbar ist, daß bei Vorwärtsfahrt in der Eisdecke eine glatt geschnittene eisfreie Bruchrinne erzeugt und regelmäßig geformte, annähernd rechteckige Eisschollen 4 werden seitlich unter die ungebrochene Eisdecke gefördert und aus dem Bereich der Schiffspropeller entfernt. Bei der Rückwärtsfahrt mit auf die Wasserlinie 3 abgesenkten Heck wird eine Bruchrinne im Eis erzeugt, die die Passage der die breiteste Stelle des Schiffskörpers bildenden, am Bug befindlichen Schneidkanten in der gebrochenen Rinne erlaubt.

Die bei den bekannten eisbrechenden Schiffe sich ergebenden Nachteile werden bei einem eisbrechenden Schiff 100 entsprechend der in Fig. 6 gezeigten Ausgestaltung vermieden. Wie Fig. 6 zeigt, ist das Hinterschiff 12 des Schiffskörpers 10 des eisbrechenden Schiffes 100 mit Brechschultern 5 versehen, die zu beiden Seiten des Schiffskörpers 10 im Hinterschiffsbereich an dem Schiffskörper ausgebildet sind. Die durch die Brechschultern 5 erhaltene größte Bruchrinnenbreite B1 ist gegenüber der größten Vorschiffsbreite B größer, so daß von den Brechschultern bzw. der jeweiligen Brechschulter bei vertrimmtem Hinterschiff 12 ein weiterer, die Bruchrinne verbreiternder und den Drehkreis verkleinernder Bruchvorgang ausgelöst wird. Die Eisschollen sind bei 6 angedeutet.

Die Hinterschiffsform-Ausgestaltung entspricht in etwa derjenigen, wie diese in Fig. 6 dargestellt ist. Das Hinterschiff 12 kann eine größere Breite gegenüber der Breite des Vorschiffs 11 aufweisen. Bei der in Fig. 6 gezeigten Ausführungsform gehen die Wasserlinienbereiche 14,15 im Hinterschiffsbereich 12 in seitlich ausladende, d.h. sich verbreiternde Abschnitte 5a über, so daß die Wasserlinien des Hinterschiffs 12 eine etwa keulenartige Verbreiterung aufweisen, wobei jedoch die Hinterschiffsausgestaltung auch eine andere als wie in Fig. 6 gezeigte Form aufweisen kann. So können z.B. die Übergänge der Schiffsseitenwände 14,15 im Bereich der Abschnitte 5a zum teilellipsenartigen Profil 5b gradlinig verlaufen, jedoch aus strömungstechnischen Gründen wird es vorteilhaft sein, kreisbogenförmige Abschnitte 5a vorzusehen, die gleitflächenartige Wirkung aufweisen.

Die in Fig. 6 gezeigte Ausgestaltung des Hinterschiffs 12 eines eisbrechenden Schiffes 100 ist besonders günstig für Vorwärts-Drehkreisfahrten im Eis.

Die für das Vertrimmen und Beballasten des Schiffskörpers 10 erforderlichen Einrichtungen sind in an sich bekannter Weise ausgebildet und in den Zeichnungen nicht dargestellt. Die Tiefertauchung des Hecks des Schiffskörpers 10 zur Verbesserung der Rückwärtsbrechfähigkeit wird durch schnelles Umpumpen von Ballastwasser in Längsrichtung des Schiffes oder durch zusätzliche Ballastwasseraufnahme erreicht.

Zur Verstärkung des seitlichen Eisbrechvorgangs durch das Schiffsheck ist es vorteilhaft, Hochleistungsruder einzusetzen.

Fig. 7 zeigt ein im Strahl eines Propellers 9 angeordnetes Hochleistungsruder, durch das die Eisbrechwirkung der Brechschulter 5 am Heck des Schiffskörpers 10 verstärkt wird. Vorzugsweise werden gegen Eiskontakt unempfindliche Ruder eingesetzt, wie z.B. ein Rotor-Ruder 7 mit einem integrierten rotierend angetriebenen Zylinder 8, mit denen sich bekannterweise Querkräfte in Höhe von 50 bis 65 % des Vorwärtsschubs der Hauptpropeller erzeugen lassen.

## Patentansprüche

1. Eisbrechendes Schiff mit einem Schiffskörper (10) mit im Vorschiff (11) ausgebildeter größter Breite im Bereich der Eisbrech-Wasserlinie und mit Einrichtungen zum Vertrimmen und Beballasten, dadurch gekennzeichnet, daß zwecks Erhöhung der Effektivität des Eisbrechens sowohl bei Vorwärtsfahrt im kleinen Drehkreis als auch bei Rückwärtsfahrt der Schiffskörper (10) im Heckbereich (12) in seinem oberhalb der Eisbrech-Wasserlinie (1) liegenden Teil verbreitert ausgebildet oder mit seitlichen Brechschultern (5) zum Eisbrechen bei Fahrt mit durch Vertrimmen oder Beballasten abgesenktem Hinterschiff versehen ist, wobei das Hinterschiff (12) des Schiffskörpers (10) im Bereich seiner Brechschultern (5) gegenüber der Breite (B) des Vorschiffs (11) eine größere Breite derart aufweist, daß im abgesenkten Zustand des Hinterschiffs (12) bei Rückwärtsfahrt die in die Eisdecke gebrochene Rinne gegenüber der Breite des Vorschiffsteils (11) eine größere Breite aufweist und daß bei einer Tieftauchung des Hecks (12) und bei Vorwärtsfahrt im Drehkreis von dem Schiffskörperüber stand des Hinterschiffs (12) ein zweiter Eisbrechvorgang zur Außenseite der Drehkreis-Bruchrinne hin ausgelöst wird, der zu einer Rinnenverbreiterung und zu einer Verkleinerung des Drehkreis-Durchmessers führt.

2. Eisbrechendes Schiff nach Anspruch 1, dadurch gekennzeichnet, daß zur Verstärkung des seitlichen Eisbrechvorganges durch das Schiffsheck (12) Hochleistungsruder (7,8) vorgesehen sind.

3. Eisbrechendes Schiff nach Anspruch 2, dadurch gekennzeichnet, daß als Hochleistungsruder Rotor-Ruder vorgesehen sind.

## Claims

1. Icebreaking ship with a hull (10) constructed so as to have its greatest width in the foreship (11) within the area of the icebreaking waterline and with means for trimming and ballasting, characterized in that, for increasing the effectivity of the icebreaking both in headway travel within a small turning circle as well as in sternway travel, the ship's hull (10), within the stern area (12), in its part located above the icebreaking waterline (1), is constructed so as to be enlarged or provided with lateral breaking shoulders (5) for icebreaking when travelling with the aftship lowered by trimming or ballasting, in which case the aftship (12) of the hull (10), within the area of its breaking shoulders (5), in comparison with the width (B) of the foreship (11), possesses a greater width in such a way that, in the lowered state of the aftship (12), when engaged in sternway travel, the navigating channel broken in the ice sheet, when compared with the width of the foreship portion (11), has a greater width, and in that, when the stern (12) is deeply submerged and when engaged in headway travel, within the turning circle, a second icebreaking operation in the direction towards the outer side of the turning circle broken channel is provoked by the projecting portion of the hull of the aftship (12) which results in an enlargement of the channel and in a reduction of the turning circle diameter.

2. Icebreaking ship according to Claim 1, characterized in that, in order to intensify the lateral icebreaking operation by the ship's stern (12), heavy-duty rudders (7,8) are provided.

3. Ice breaking ship according to Claim 2, characterized in that, as heavy-duty rudders, rotor rudders are provided.

## Revendications

1. Navire brise-glace avec une coque (10) à la plus grande largeur configurée à l'avant (11) dans la zone de la ligne de flottaison brise-glace et avec des dispositifs pour donner l'assiette et ballaster, **caractérisé en ce** que, pour augmenter l'effectivité du brisement de la glace aussi bien pour la marche avant avec un petit cercle de virage que pour la marche arrière, la coque (10) est configurée en étant élargie dans la zone de la poupe (12) dans sa partie située au-dessus de la ligne de flottaison brise-glace (1) ou qu'elle est pourvue d'épaulements latéraux brisants (5) pour briser la glace lors de la marche avec la poupe abaissée par ballastage ou équilibrage, la poupe (12) de la coque (10) présentant une largeur plus grande dans la zone de ses épaulements brisants (5) que la largeur de l'avant (11) de telle manière que, lorsque la poupe (12) est à l'état abaissé, en marche arrière, le son brisé dans la couche de glace présente une plus grande largeur que la largeur de la partie avant (11) et que, lorsque l'arrière (12) est plongé et lors de la marche en avant en cercle de virage une seconde opération brise-glace est déclenchée par la saillie de l'arrière (12) de la coque vers le côté extérieur du son brise-glace à cercle de virage, opération qui entraîne un élargissement du sillon et une réduction du diamètre du cercle de virage.

2. Navire brise-glace selon la revendication 1, **caractérisé en ce** que des timons puissants (7, 8) sont prévus pour renforcer l'opération latérale de brisement de la glace par la poupe (12) du navire.

3. Navire brise-glace selon la revendication 2, **caractérisé en ce** que des timons à moteur sont prévus comme timons puissants.
